# EUROPÄISCHE PATENTSCHRIFT

(11) **EP 3 216 903 B1**
(45) Veröffentlichungstag und Bekanntmachung des Hinweises auf die Patenterteilung: **08.05.2019**
(21) Anmeldenummer: 16159777.8
(22) Anmeldetag: 11.03.2016
(51) Int. Cl.: D04B 27/08

(54) **KETTENWIRKMASCHINE**
WARP KNITTING MACHINE
MÉTIER À TRICOTER À CHAÎNE

(43) Veröffentlichungstag der Anmeldung: 13.09.2017
(73) Patentinhaber: Karl Mayer Textilmaschinenfabrik GmbH, 63179 Obertshausen (DE)
(72) Erfinder: Schorlemmer, Martin, 63110 Rodgau (DE)
(74) Vertreter: Keil & Schaafhausen Patent- und Rechtsanwälte PartGmbB

(56) Entgegenhaltungen:
- EP-A1- 1 600 543
- DD-A1- 227 467
- DE-A1- 1 960 871
- DE-A1- 4 405 793
- DE-T2- 69 015 599
- US-A- 6 092 398

## Beschreibung

Die Erfindung betrifft eine Kettenwirkmaschine mit einer Nadelbarre, die über einen Nadelbarrenantrieb von einer Hauptwelle angesteuert ist, und einer Schieberbarre, die über einen als Schieberbarrendirektantrieb ausgebildeten Schieberbarrenantrieb von der Hauptwelle angesteuert ist.

Eine derartige Kettenwirkmaschine ist aus DE 19 60 871 A1 bekannt. Da die Schieberbarre unabhängig von der Nadelbarre angetrieben wird, kann man die Bewegungen der die Hakenteile der Wirknadeln schließenden oder offen lassenden Zungenteile in beliebigem gleichmäßigem oder ungleichmäßigem Wechsel erfolgen lassen.

Die Nadelbarre trägt eine Vielzahl von Wirknadeln, die auch als Arbeitsnadeln bezeichnet werden. Die Wirknadeln weisen einen Kopf auf, der eine Art Haken bildet, mit dem bei einem Maschenbildungsvorgang ein Faden durch eine zuvor gebildete Masche gezogen werden kann. Um zu verhindern, dass der Haken an dieser Masche hängen bleibt, ist für jede Wirknadel ein Schieber vorgesehen, der die Spitze des Hakens abdeckt, wenn der Kopf der Wirknadel durch die zuvor gebildete Masche gezogen wird.

Die Kettenwirkmaschine weist noch weitere Barren auf, die andere Wirkwerkzeuge tragen, beispielsweise Legenadeln oder dergleichen.

Die Nadelbarre und die Schieberbarre werden beide von der Hauptwelle angetrieben. Allerdings ist der Massenschwerpunkt der Schieberbarre weiter von der Achse der Hauptwelle entfernt als der Massenschwerpunkt der Nadelbarre. Weiterhin muss die Schieberbarre bei einem Maschenbildungsvorgang schneller beschleunigt und abgebremst werden als die Nadelbarre. Man hat daher den Schieberbarrenantrieb so ausgestaltet, dass ein von der Hauptwelle angetriebener Stößel einen Hebel antreibt, der drehfest mit einer Welle verbunden ist. Auf dieser Welle sind mehrere andere Hebel drehfest angeordnet, die über Stößel die Schieberbarre antreiben. Dadurch ist es möglich, über die Arbeitsbreite der Kettenwirkmaschine verteilt eine große Anzahl von weiteren Hebeln vorzusehen, so dass die Schieberbarre über eine entsprechend große Vielzahl von Stützstellen angetrieben werden kann.

Allerdings ist eine derartige Konstruktion relativ kostenaufwändig. Es ergibt sich eine relativ große Masse, die jeweils beschleunigt und abgebremst werden muss. Die Welle ist zusätzlich zu einer Welle vorgesehen, um die die Nadelbarre bei einem Maschenbildungsvorgang verschwenkt wird. Dementsprechend ist auch ein relativ großer Bauraum erforderlich.

US 6 092 398 A zeigt eine weitere Kettenwirkmaschine in Form einer Häkelgalon-Maschine mit einer Wirknadelbarre, die über einen Exzenterantrieb von einer Hauptwelle angetrieben ist. Daneben ist ein getrennter Antrieb für die Schieberbarre vorgesehen.

DE 690 15 599 T2 zeigt eine Steuervorrichtung für Schiebernadeln in Häkelgalon-Maschinen. Die Häkelgalon-Maschine weist eine Wirknadelbarre mit einem Wirknadelbarrenantrieb und eine Schiebernadelbarre mit einem getrennt davon ausgebildeten Antrieb auf.

Der Erfindung liegt die Aufgabe zugrunde, eine kostengünstig aufgebaute Kettenwirkmaschine anzugeben, die mit hoher Produktivität arbeiten kann.

Diese Aufgabe wird bei einer Kettenwirkmaschine der eingangs genannten Art dadurch gelöst, dass im Zusammenhang mit der Nadelbarre und der Schieberbarre außer einer Welle, die eine Schwenkachse der Nadelbarre bildet, keine weitere Welle vorhanden ist.

Bei dem Schieberbarrendirektantrieb wird die Schieberbarre also nicht mehr über irgendwelche Hebel-Wellen-Hebelkonstruktionen angetrieben, sondern direkt von der Hauptwelle. Dementsprechend lassen sich Bauelemente einsparen, was die Kosten und die zu bewegenden Massen klein hält. Da keine weitere Welle vorhanden ist, kann man Bauraum einsparen. Dieser eingesparte Bauraum kann verwendet werden, um die Welle, die als Schwenkachse für die Nadelbarre dient, zu vergrößern. Der Verzicht auf eine weitere Welle führt auch zu einer Verringerung an Lagerstellen und damit zu einer Vermeidung von Verlustleistung, weil jede Lagerstelle einen gewissen Verlust durch Reibung verursacht.

Vorzugsweise weist der Schiebebarrendirektantrieb einen Stößel auf, der über ein Gelenk mit einem Schieberbarrenträger verbunden ist, der in einer Linearführung gelagert ist. Die Linearführung kann beispielsweise in einem Nadelbarrenträger angeordnet sein, so dass die Nadelbarre und die Schieberbarre gemeinsam bewegt werden können und der Schieberbarrendirektantrieb nur noch die Bewegung der Schieberbarre relativ zur Nadelbarre steuert.

Hierbei ist bevorzugt, dass die Linearführung eine Führungsrichtung aufweist und der Schieberbarrendirektantrieb eine Antriebsrichtung aufweist, die einen stumpfen Winkel mit der Führungsrichtung einschließt. Dieser stumpfe Winkel bleibt über den gesamten Maschenbildungsvorgang erhalten. Er kann sich unter Umständen während eines Maschenbildungsvorgangs etwas ändern, bleibt aber ein stumpfer Winkel.

Vorzugsweise ist die Schieberbarre als Hohlprofil aus Metall ausgebildet. Durch die Verwendung eines Hohlprofils aus Metall lässt sich auf kostengünstige Weise die Masse der Schieberbarre klein halten, so dass der Schieberbarrendirektantrieb auch nur diese kleinere Masse beschleunigen und abbremsen muss. Dies wirkt sich positiv auf die Arbeitsgeschwindigkeit der Kettenwirkmaschine aus, die gesteigert werden kann. Das Risiko von Schwingungsbildungen wird klein gehalten.

Vorzugsweise weist das Hohlprofil eine spezifische Steifigkeit auf, die um mindestens 40 % größer ist als die spezifische Steifigkeit eines Vollprofils mit gleicher Außenkontur und aus dem gleichen Werkstoff. Die spezifische Steifigkeit ist die auf die Masse des Hohlprofils bezogene Steifigkeit. Die Schieberbarre ist, wie oben bereits erläutert, aufgrund der relativ starken Beschleunigungs- und Abbremsvorgänge mit relativ großen Kräften aufgesetzt, die der Schieberbarre unter ungünstigen Umständen eine so große Verformung aufzwingen, dass sich Probleme mit der Dauerfestigkeit ergeben. Die Verwendung eines Hohlprofils mit ihrer großen spezifischen Steifigkeit wirkt diesem Problem entgegen, weil die hohe spezifische Steifigkeit der erzwungenen Verformung einen ausreichenden Widerstand entgegen setzt.

Vorzugsweise weist der Nadelbarrenantrieb einen Abschlaghebel und einen Nadelbarrendirektantrieb auf. Der Abschlaghebel wird verwendet, um eine Bewegung der Nadelbarre quer zur Versatzrichtung, also quer zur Arbeitsbreite der Nadel von der Kettenwirkmaschine, zu bewirken. Der Nadelbarrendirektantrieb ist dann lediglich für die Bewegung der Nadelbarre in die dritte Richtung, also senkrecht zu der Querbewegung und senkrecht zur Versatzrichtung, zuständig. Auch hier kann man dann weitere Hebel und Wellen ersparen.

Bevorzugterweise weisen der Schiebebarrendirektantrieb und der Nadelbarrendirektantrieb jeweils einen der Hauptwelle benachbarten Fußpunkt auf und die Fußpunkt sind im selben Umfangsabschnitt der Hauptwelle angeordnet.

In einer besonders bevorzugten Ausgestaltung sind die Fußpunkte in einer Richtung parallel zur Achse der Hauptwelle hintereinander angeordnet. Sie befinden sich damit an der gleichen Umfangsposition der Hauptwelle, können allerdings während eines Maschenbildungsvorgangs unterschiedliche radiale Positionen relativ zur Hauptwelle einnehmen, falls erforderlich. Dies spart Bauraum.

Auch ist von Vorteil, wenn die Nadelbarre als Hohlprofil aus Metall ausgebildet ist. Auch bei der Nadelbarre lässt sich dadurch auf kostengünstige Weise Masse einsparen.

Vorzugsweise weist der Schiebebarrenantrieb in einer Richtung parallel zur Achse der Hauptwelle mehrere Antriebsabschnitte auf, die einen Abstand zueinander von mindestens 70 cm, vorzugsweise mindestens 80 cm aufweisen. Dieser Abstand ist deutlich größer als der bisher verwendete Abstand bei der Verwendung von Hebel-Welle-Hebelantrieben. Dies ist insbesondere dann möglich, wenn die Schieberbarre eine ausreichende spezifische Steifigkeit aufweist.

Die Erfindung wird im Folgenden anhand eines bevorzugten Ausführungsbeispiels in Verbindung mit der Zeichnung beschrieben. Hierin zeigt:
- die einzige. Fig.: eine stark schematisierte Darstellung eines Teils einer Kettenwirkmaschine.

In der Fig. ist ein Teil einer Kettenwirkmaschine 1 dargestellt mit einer Nadelbarre 2, die eine Vielzahl von Wirknadeln trägt, die senkrecht zur Zeichenebene hintereinander angeordnet sind. Die Wirknadeln sind in der Zeichnung nicht dargestellt. Ferner weist die Kettenwirkmaschine 1 eine Schieberbarre 3 auf, die für jede Wirknadel einen Schieber trägt. Auch die Schieber sind nicht dargestellt.

Die Schieberbarre 3 ist auf einem Schieberbarrenträger 4 befestigt, der in einer Linearführungsanordnung 5 geführt ist. Die Linearführungsanordnung 5 weist mehrere Linearführungen auf, die senkrecht zur Zeichenebene hintereinander angeordnet sind. Die Linearführungsanordnung 5 weist eine Führungsrichtung 6 auf.

Die Linearführungsanordnung 5 ist in einem Nadelbarrenträger 7 angeordnet, der die Nadelbarre 2 trägt. Der Nadelbarrenträger 7 wiederum ist an einem Trägerhebel 8 beweglich gelagert. Der Trägerhebel 8 ist auf einer Welle 9 drehfest befestigt. Die Welle 9 wird über einen Abschlaghebel 10, der mit der Welle 9 ebenfalls drehfest verbunden ist, mit einer Schwenkbewegung angetrieben und zwar über einen Stößel 11, der von einer nicht näher dargestellten Hauptwelle angetrieben ist. Der Antrieb des Stößels 11 durch die Hauptwelle kann über eine Kurbel oder einen Exzenter oder auf andere Weise erfolgen. Der Abschlaghebel 10 und der Trägerhebel 8 können in eine Richtung parallel zur Achse der Welle 9 einen Abstand aufweisen. Es können mehr Trägerhebel 8 als Abschlaghebel 10 vorgesehen sein.

Eine Bewegung des Nadelbarrenträgers 7 und damit der Nadelbarre 2 gegenüber dem Trägerhebel 8 wird durch einen Nadelbarrendirektantrieb bewirkt, der einen Nadelbarrenstößel 12 aufweist, der gelenkig mit dem Nadelbarrenträger 7 verbunden ist. Der Nadelbarrenstößel 12 weist einen Fußpunkt 13 auf, über den die Hauptwelle auf den Nadelbarrenstößel 12 wirkt. Der Fußpunkt, der beispielsweise auch noch mit einer Rolle oder einer anderen geeigneten Lagerstelle versehen werden kann, kann beispielsweise an einem Exzenter oder einer Nockenscheibe an der Hauptwelle anliegen.

Eine Bewegung der Schieberbarre 3 relativ zur Nadelbarre 2 wird durch einen Schieberbarrenantrieb bewirkt, der als Schieberbarrendirektantrieb ausgebildet ist. Der Schieberbarrendirektantrieb weist einen Schieberbarrenstößel 14 auf, der einen Fußpunkt 15 aufweist. Der Fußpunkt 15 ist mit einer Rolle 16 versehen, die an der Hauptwelle anliegt, wobei die Hauptwelle wiederum einen Exzenter oder eine Nockenstruktur aufweisen kann. Der Fußpunkt 13 des Nadelbarrenstößels 12 und der Fußpunkt 15 des Schieberbarrenstößels 14 sind parallel zur Achse der Welle 9 versetzt. Sie liegen aber im gleichen Umfangsabschnitt der Hauptwelle und vorzugsweise in eine Richtung parallel zur Achse der Hauptwelle direkt hintereinander, also an der gleichen Winkelposition bezogen auf die Hauptwelle. In radialer Richtung zur Hauptwelle können sie, falls erforderlich, einen Versatz aufweisen. In der Zeichnung ist die vorteilhafte Ausgestaltung dargestellt.

Der Schieberbarrenstößel 14 weist eine Längsachse 17 auf. Der Schieberbarrenstößel 14 wird in eine Richtung parallel zu dieser Längsachse 17 bewegt. Der Schieberbarrenstößel 14 ist am vom Fußpunkt 15 abgewandten Ende über ein Gelenk 18 mit dem Schieberbarrenträger 4 verbunden. Die Längsachse 17 stimmt der Antriebsrichtung des Schieberbarrenstößels 14 überein. Diese Antriebsrichtung, d.h. die Längsachse 17, schließt mit der Führungsrichtung 6 immer einen stumpfen Winkel ein. Dadurch wird zwar ein kleiner Teil der Antriebsleistung nicht auf die Schieberbarre 3 übertragen. Man ist aber wesentlich flexibler in der Gestaltung.

Die Schieberbarre 3 ist aus einem Metall gebildet und als Hohlprofil ausgebildet. Als Metall kommt beispielsweise Magnesium in Betracht. Das Hohlprofil der Schieberbarre 3 weist eine spezifische Steifigkeit, d.h. eine Steifigkeit pro Masse, auf, die um mindestens 40 % größer ist als die spezifische Steifigkeit eines Vollprofils mit gleicher Außenkontur und aus dem gleichen Werkstoff. Dadurch wird die Masse der Schieberbarre klein gehalten und gleichzeitig die dynamische Steifigkeit erhöht. Es ergibt sich ein erhöhter Widerstand gegen eine Verformung, so dass die Anzahl der "Stützstellen", d.h. die Anzahl der Stellen, an denen man einen Schieberbarrenstößel 14 verwenden muss, um die Schieberbarre 3 anzutreiben, klein gehalten werden kann. Gegenüber bekannten Maschinen kann man den Abstand zwischen Schieberbarrenstößeln 14 senkrecht zur Zeichenebene, also in Richtung der Maschinenbreite, verringern. Während man beispielsweise bislang bei einer Maschinenbreite von 330,2 cm (130") sieben Stützstellen benötigte, benötigt man mit dem Schieberbarrendirektantrieb nur noch 5 Stützstellen. Damit lässt sich der Abstand zwischen benachbarten Stützstellen von 55 cm auf 82,5 cm vergrößern. Dieser Abstand kann in Abhängigkeit von der Maschinenbreite der Kettenwirkmaschine 1 etwas variieren. Er beträgt aber mindestens 70 cm, vorzugsweise mindestens 80 cm.

Auch die Nadelbarre 2 kann als Hohlprofil aus Metall ausgebildet sein, wie dargestellt.

Da neben der Welle 9 für den Abschlaghebel 10 und den Trägerhebel 8 keine weiteren Wellen mehr vorhanden sind, kann die Welle 9 mit einem größeren Wellendurchmesser ausgebildet werden. Damit erhält sie eine größere mechanische Stabilität und ist mit einem höheren Widerstand gegen eine Verwindung ausgebildet. Dementsprechend kann man auch die Anzahl der Abschlaghebel 10 klein halten. Je kleiner die Anzahl der Abschlaghebel 10 ist, desto geringer ist auch die Anzahl der notwendigen Lagerstellen. Jede Lagerstelle erzeugt einen Verlust durch Reibung.

## Patentansprüche

1. Kettenwirkmaschine (1) mit einer Nadelbarre (2), die über einen Nadelbarrenantrieb (8-13) von einer Hauptwelle angesteuert ist, und einer Schieberbarre (3), die über einen als Schieberbarrendirektantrieb (14, 15) ausgebildeten Schieberbarrenantrieb von der Hauptwelle angesteuert ist, **dadurch gekennzeichnet, dass** im Zusammenhang mit der Nadelbarre (2) und der Schieberbarre (3) außer einer Welle (9), die eine Schwenkachse der Nadelbarre (2) bildet, keine weitere Welle vorhanden ist.

2. Kettenwirkmaschine (1) nach Anspruch 1, **dadurch gekennzeichnet,**
**dass** der Schieberbarrendirektantrieb (14, 15) einen Stößel (14) aufweist, der über ein Gelenk (18) mit einem Schieberbarrenträger (4) verbunden ist, der in einer Linearführungsanordnung (5) gelagert ist.

3. Kettenwirkmaschine (1) nach Anspruch 2, **dadurch gekennzeichnet,**
**dass** die Linearführungsanordnung (5) eine Führungsrichtung (6) aufweist und der Schieberbarrendirektantrieb (14, 15) eine Antriebsrichtung (17) aufweist, die einen stumpfen Winkel mit der Führungsrichtung (6) einschließt.

4. Kettenwirkmaschine (1) nach einem der Ansprüche 1 bis 3, **dadurch gekennzeichnet, dass** die Schieberbarre (3) als Hohlprofil aus Metall ausgebildet ist.

5. Kettenwirkmaschine (1) nach Anspruch 4, **dadurch gekennzeichnet,**
**dass** das Hohlprofil eine spezifische Steifigkeit aufweist, die um mindestens 40% größer ist als die spezifische Steifigkeit eines Vollprofils mit gleicher Außenkontur und aus dem gleichen Werkstoff.

6. Kettenwirkmaschine (1) nach einem der Ansprüche 1 bis 5, **dadurch gekennzeichnet, dass** der Nadelbarrenantrieb (8-13) einen Abschlaghebel (10) und einen Nadelbarrendirektantrieb (12, 13) aufweist.

7. Kettenwirkmaschine (1) nach Anspruch 6, **dadurch gekennzeichnet,**
**dass** der Schieberbarrendirektantrieb (14, 15) und der Nadelbarrendirektantrieb (12, 13) jeweils einen der Hauptwelle benachbarten Fußpunkt (13, 15) aufweisen und die Fußpunkte (13, 15) im selben Umfangsabschnitt der Hauptwelle angeordnet sind.

8. Kettenwirkmaschine (1) nach Anspruch 7, **dadurch gekennzeichnet,**
**dass** die Fußpunkte (13, 15) in eine Richtung parallel zur Achse der Hauptwelle hintereinander angeordnet sind.

9. Kettenwirkmaschine (1) nach einem der Ansprüche 1 bis 8, **dadurch gekennzeichnet, dass** die Nadelbarre (2) als Hohlprofil aus Metall ausgebildet ist.

10. Kettenwirkmaschine (1) nach einem der Ansprüche 1 bis 9, **dadurch gekennzeichnet, dass** der Schieberbarrenantrieb (14, 15) in eine Richtung parallel zur Achse der Hauptwelle mehrere Antriebsabschnitte aufweist, die einen Abstand zueinander von mindestens 70 cm, vorzugsweise mindestens 80 cm aufweisen.

## Claims

1. Warp-knitting machine (1) having a needle bar (2) that is actuated by a main shaft by way of a needle-bar drive (8-13), and a slide bar (3) that is actuated by the main shaft by way of a slide-bar drive, configured as a slide-bar direct drive (14, 15), **characterized in that** there is no further shaft in the context of the needle bar (2) and of the slide bar (3), other than one shaft (9) that forms a pivoting axis of the needle bar (2).

2. Warp-knitting machine (1) according to Claim 1, **characterized in that** the slide-bar direct drive (14, 15) has a tappet (14) that by way of an articulation (18) is connected to a slide-bar support (4) which is mounted in a linear-guide assembly (5).

3. Warp-knitting machine (1) according to Claim 2, **characterized in that** the linear-guide assembly (5) has a guiding direction (6), and the slide-bar direct drive (14, 15) has a driving direction (17) that in relation to the guiding direction (6) encloses an obtuse angle.

4. Warp-knitting machine (1) according to one of Claims 1 to 3, **characterized in that** the slide bar (3) is configured as a hollow profile from metal.

5. Warp-knitting machine (1) according to Claim 4, **characterized in that** the hollow profile has a specific rigidity that is higher by at least 40% than the specific rigidity of a solid profile of identical external contour and from the identical material.

6. Warp-knitting machine (1) according to one of Claims 1 to 5, **characterized in that** the needle-bar drive (8-13) has a knock-over lever (10) and a needle-bar direct drive (12, 13).

7. Warp-knitting machine (1) according to Claim 6, **characterized in that** the slide-bar direct drive (14, 15) and the needle-bar direct drive (12, 13) each have one foot point (13, 15) that is adjacent to the main shaft, and the foot points (13, 14) are disposed in the same circumferential portion of the main shaft.

8. Warp-knitting machine (1) according to Claim 7, **characterized in that** the foot points (13, 15) are sequentially disposed in a direction that is parallel with the axis of the main shaft.

9. Warp-knitting machine (1) according to one of Claims 1 to 8, **characterized in that** the needle bar (2) is configured as a hollow profile from metal.

10. Warp-knitting machine (1) according to one of Claims 1 to 9, **characterized in that** the slide-bar drive (14, 15) in a direction that is parallel with the axis of the main shaft has a plurality of drive portions which are mutually spaced apart by at least 70 cm, preferably at least 80 cm.

## Revendications

1. Métier à tricoter à chaîne (1) avec une barre d'aiguilles (2), qui est commandée par un arbre principal par le biais d'un entraînement de barre d'aiguilles (8-13), et une barre de poussoirs (3), qui est commandée par l'arbre principal par le biais d'un entraînement de barre de poussoirs réalisé en tant qu'entraînement direct de barre de poussoirs (14, 15), **caractérisé en ce qu'**en rapport avec la barre d'aiguilles (2) et la barre de poussoirs (3) hormis un arbre (9), qui forme un axe de pivotement de la barre d'aiguilles (2), aucun autre arbre n'est présent.

2. Métier à tricoter à chaîne (1) selon la revendication 1, **caractérisé en ce que** l'entraînement direct de barre de poussoirs (14, 15) présente un poussoir (14), qui est relié, par le biais d'une articulation (18), à un support de barre de poussoirs (4), qui est logé dans un agencement de guidage linéaire (5).

3. Métier à tricoter à chaîne (1) selon la revendication 2, **caractérisé en ce que** l'agencement de guidage linéaire (5) présente une direction de guidage (6) et l'entraînement direct de barre de poussoirs (14, 15) présente une direction d'entraînement (17), qui définit un angle obtus avec la direction de guidage (6).

4. Métier à tricoter à chaîne (1) selon l'une quelconque des revendications 1 à 3, **caractérisé en ce que** la barre de poussoirs (3) est réalisée en tant que profil creux en métal.

5. Métier à tricoter à chaîne (1) selon la revendication 4, **caractérisé en ce que** le profil creux présente une rigidité spécifique, qui est supérieure d'au moins 40 % à la rigidité spécifique d'un profil plein avec le même contour extérieur et de même matériau.

6. Métier à tricoter à chaîne (1) selon l'une quelconque des revendications 1 à 5, **caractérisé en ce que** l'entraînement de barre d'aiguilles (8-13) présente un levier d'abattement (10) et un entraînement direct de barre d'aiguilles (12, 13).

7. Métier à tricoter à chaîne (1) selon la revendication 6, **caractérisé en ce que** l'entraînement direct de barre de poussoirs (14, 15) et l'entraînement direct de barre d'aiguilles (12, 13) présentent respectivement un point de base (13, 15) adjacent à l'arbre principal et les points de base (13, 15) sont agencés dans la même section périphérique de l'arbre principal.

8. Métier à tricoter à chaîne (1) selon la revendication 7, **caractérisé en ce que** les points de base (13, 15) sont agencés l'un derrière l'autre dans une direction parallèle à l'axe de l'arbre principal.

9. Métier à tricoter à chaîne (1) selon l'une quelconque des revendications 1 à 8, **caractérisé en ce que** la barre d'aiguilles (2) est réalisée en tant que profil creux en métal.

10. Métier à tricoter à chaîne (1) selon l'une quelconque des revendications 1 à 9, **caractérisé en ce que** l'entraînement de barre de poussoirs (14, 15) présente, dans une direction parallèle à l'axe de l'arbre principal, plusieurs sections d'entraînement qui présentent une distance d'au moins 70 cm, de préférence d'au moins 80 cm, l'une de l'autre.
